# EUROPÄISCHE PATENTSCHRIFT

(11) **EP 3 960 944 B1**
(45) Veröffentlichungstag und Bekanntmachung des Hinweises auf die Patenterteilung: **08.05.2024**
(21) Anmeldenummer: 21000245.7
(22) Anmeldetag: 30.08.2021
(51) Int. Cl.: E04B 1/00, E04F 11/022, E04B 1/82, E04F 11/02

(54) **VORRICHTUNG ZUR QUERKRAFTVERBINDUNG EINES ERSTEN BAUTEILS AUS BETON MIT EINEM ZWEITEN BAUTEIL**
DEVICE FOR SHEAR FORCE CONNECTION OF A FIRST CONCRETE COMPONENT TO A SECOND COMPONENT
DISPOSITIF DE LIAISON PAR FORCE TRANSVERSALE D'UN PREMIER COMPOSANT EN BÉTON À UN SECOND COMPOSANT

(30) Priorität: 28.08.2020 DE 102020005274
(43) Veröffentlichungstag der Anmeldung: 02.03.2022
(73) Patentinhaber: H-Bau Technik GmbH, 79771 Klettgau (DE)
(72) Erfinder: Bury, Ulrich, 79793 Wutöschingen (DE); Happ, Benjamin, 79783 Lauchringen (DE); Siebler, Florian, 79771 Klettgau (DE)
(74) Vertreter: Gulde & Partner

(56) Entgegenhaltungen:
- EP-A1- 0 773 324
- EP-A2- 1 113 115
- EP-B1- 3 023 555
- DE-A1- 19 739 446

## Beschreibung

### Gebiet der Erfindung.

Die Erfindung betrifft eine Vorrichtung zur Querkraftverbindung gemäß Oberbegriff des Anspruchs 1.

Bei dem ersten, beispielsweise plattenförmigen Bauteil aus bewehrtem Beton kann es sich insbesondere um einen Balkon, ein Podest oder einen Treppenlauf handeln und bei dem zweiten Bauteil um ein tragendes Bauteil wie eine Treppenhauswand. Es können mit solchen Vorrichtungen auch zwei plattenförmige Bauteile aus bewehrtem Beton, wie zwei Decken, miteinander verbunden werden, beispielsweise als Dehnfugenverbindung. Es kann sich auch um eine Verbindung zwischen einer Wand und einer Decke handeln.

Die Erfindung betrifft des Weiteren ein Bauwerk mit einer solchen Vorrichtung und eine Verwendung einer solchen Vorrichtung.

Hintergrund der Erfindung und Stand der Technik.

Vorrichtungen zur Querkraftverbindung der eingangs genannten Art sind beispielsweise aus den Literaturstellen DE 197 39 446 A1 oder EP 3 023 555 B1 bekannt und werden insbesondere zur Auflagerung von beispielsweise plattenförmigen ersten Bauteilen, wie Podesten oder Treppenläufen, in tragenden zweiten Bauteilen wie einer Treppenhauswand eingesetzt. Die durch das Gewicht des ersten Bauteils bewirkte Querkraft wird dabei durch den in die Hülse mit einem Ende eingeschobenen Querkraftdorn in das zweite Bauteil übertragen. Bei dem Querkraftdorn handelt es sich beispielsweise um ein Vierkantrohr aus rostfreiem Stahl. Unter der Wirkung der Querkraft drückt der Querkraftdorn gegen die Oberseite der Hülse, welche den Druck an das Betonmaterial weitergibt. Dadurch bilden sich im Betonmaterial des ersten Bauteils Zugspannungen aus, welche durch die Bewehrung des ersten Bauteils aufgenommen werden müssen. Bis die Bewehrung diese Spannungen übernimmt, bilden sich Risse im Beton, meist ausgehend von der Hülse in deren randnahen Bereich. Sofern Feuchtigkeit durch diese Risse bis zur Bewehrung des plattenförmigen Bauteils eindringt, kommt es zu Korrosionsschäden an der Bewehrung. Die Risse werden im Rahmen der sogenannten Gebrauchstauglichkeit des ersten Bauelements deshalb nur toleriert, als ihre Weite ein gewisses Maß nicht übersteigt. Im Innenbereich von Gebäuden beträgt dieses Maß 0,4 mm und im Außenbereich 0,3 mm. Die Rissbildung ist umso ausgeprägter und kritischer, je dünner das erste Bauteil und damit die Betonschicht oberhalb der Hülse ist. Natürlich
spielt auch die Stärke der Bewehrung eine Rolle.

Dies bedeutet, dass eine möglichst weitgehende Verhinderung bzw. Minimierung einer Rissbildung essentiell für die lange statische Haltbarkeit des Bauwerkes aus Beton sind.

Bei den bekannten Vorrichtungen nachteilig ist, dass bei der Montage praktisch keine Spielräume für leichte Verwinkelungen des Querkraftdornes bestehen, wie beispielsweise, wenn zumindest eines der zu verbindenden Bauteile leicht verzogen ist.

Weitere Vorrichtungen zur Querkraftverbindung eines ersten Bauteils aus Beton mit einem zweiten Bauteil sind beispielsweise aus den Literaturstellen EP 2 754 766 B1, EP 1 477620 B1, EP 2 982 807 B1, EP 3 339 525 B1, EP 2 146 004 B1, EP 2 516 761 B1, DE 10 2005 036 8814 B4, und EP 2 655 754 B1 bekannt.

Aus der Literaturstelle EP 0545854 A1 ist eine weitere Vorrichtung zur Querkraftverbindung bekannt, wobei eine äußere und eine innere Hülse vorgesehen sind, wobei die innere Hülse gegenüber der äußeren Hülse "schwimmend" dadurch gelagert ist, dass zwischen äußerer und innerer Hülse eine elastische Schicht zwecks Trittschalldämmung eingerichtet ist.

Technisches Problem der Erfindung.

Der Erfindung liegt daher das technische Problem zu Grunde, eine Vorrichtung zur Querkraftverbindung eines ersten Bauteils aus Beton mit einem zweiten Bauteil aus Beton zu schaffen, welche eine einfachere Erstellung von Bauwerken aus zumindest zwei Bauteilen ermöglicht, insbesondere wenn zumindest eines der Bauteile einen gewissen Verzug aufweist.

Grundzüge der Erfindung und bevorzugte Ausführungsformen.

Zur Lösung dieses technischen Problems lehrt die Erfindung den Gegenstand des Anspruchs 1.

Mit der Erfindung wird erreicht, dass das Bewehrungselement unabhängig von der Lage der Hülse ausgerichtet werden kann.

Dies bedeutet, dass Hülse und Bewehrungselement frei gegeneinander verschwenkbar bzw. kippbar sind, und zwar ohne, dass Rückstellkräfte die Hülse in eine zum Bewehrungselement achsparallele oder koaxiale Lage zurückdrängen. Vorzugsweise ist der Raum zwischen Hülse und Bewehrungselement (bis zur Verfüllung mit Beton) leer (insbesondere nicht mit elastischen und/oder kompressiblen Feststoffen gefüllt), um eine Verschwenkbarkeit der Hülse im Bewehrungselement zu ermöglichen. Diese Ausrichtbarkeit bzw. Verschwenkbarkeit ist wichtig, denn in der Praxis kann es nämlich beispielsweise vorkommen, dass das erste Bauteil gleichsam etwas verzogen ist. Querkraftdorne werden dann gerne im Bereich eines solchen Verzugs oder einer solchen Schieflage eingebaut, da sie abhebende Kräfte aufnehmen und ein Kippen des ersten Bauteils verhindern sollen. Die Erfindung ermöglicht es dabei, das Bewehrungselement gegenüber der Hülse mehr oder weniger zu Verkippen, was die Montage ganz erheblich vereinfacht.

Dies bedeutet auch, dass die Anforderungen an die Ausrichtung und Fixierung des Bewehrungselements im Rahmen der gesamten Bewehrung vor dem Betonieren geringer sind, und das "Feintuning" mit Hilfe der Ausrichtung der Hülse gegenüber dem Bewehrungselement erfolgen kann. Dies macht nicht nur das erhaltene Bauwerk nach dem Betonieren weniger anfällig gegen Risse, es wird auch eine Vereinfachung der Einrichtung der Bewehrung insgesamt vor dem Betonieren erreicht.

Das zweite Bauteil kann ein Betonbauteil sein, wobei der Querkraftdorn einbetoniert ist. Es ist aber auch möglich, dass das zweite Bauteil im Bereich des in das zweite Bauteil eingesetzten Querkraftdorns in Form einer Trittschalldämmbox ausgebildet ist, wobei diese Trittschalldämmbox einen Teil des zweiten Bauteils bildet. Typischerweise kann das zweite Bauteil außerhalb einer solchen Trittschalldämmbox aus einem beliebigen statisch geeigneten Material bestehen, meist wird es ebenfalls Beton, typischerweise aber nicht zwingend bewehrt, sein. Das zweite Bauteil kann beispielsweise eine Mauerwerkswand sein, bei welcher eine solche Trittschalldämmbox unter Einsatz einer Mörtelschicht ausgerichtet und eingebaut ist.

Generell ist es auch möglich, dass sowohl das erste als auch das zweite Bauteil jeweils ein Bewehrungselement mit eingeschobener Hülse aufweisen, wobei dann der Querkraftdorn mit seinen entgegengesetzten Enden in jeweils eine Hülse eingeschoben ist. Beispielsweise kann sich das bei zwei verbundenen plattenförmigen Bauteilen empfehlen. Dabei können beide Platten beider Bewehrungselemente mit erfindungsgemäß vergrößert ausgebildeter Ausnehmung versehen sein, es ist aber auch möglich, dass eine Ausnehmung einer Platte eine Querschnittsfläche aufweist, welche nahezu exakt der äußeren Querschnittsfläche der Hülse entspricht.

Ein Bewehrungskorb kann grundsätzlich beliebig ausgebildet sein, sofern er eine längliche Form aufweist und von einer seiner Stirnseiten aus eine Hülse einschiebbar ist.

Ein Bewehrungskorb kann beispielsweise zwei U-förmig gebogene Bewehrungsstäbe aufweisen, welche mit einem Abstand zueinander parallel angeordnet sind. Dabei ist dieser Abstand größer, insbesondere um zumindest 10%, 20%, 30%, 40%, oder 50% größer, aber auch um zumindest 60%, 70%, 80%, 90%, oder 100% größer, als der Außendurchmesser einer darin einführenden Hülse. Die jeweiligen Schenkel der U-förmigen Bewehrungsstäbe haben ebenfalls einen Abstand, welcher größer, insbesondere um zumindest 10%, 20%, 30%, 40%, oder 50% größer, aber auch um zumindest 60%, 70%, 80%, 90%, oder 100% größer, als der Außendurchmesser einer darin einführenden Hülse. Die beiden zueinander parallelen U-förmig gebogenen Bewehrungsstäbe können miteinander durch um die vier Schenkel der U-förmig gebogenen Bewehrungsstäbe umlaufende Ringstäbe verbunden sein. Die Ebene der Ringstäbe kann dabei orthogonal zu den vier Schenkeln der U-förmig gebogenen Bewehrungsstäbe stehen, es ist aber auch möglich, die Ringstäbe gegenüber der orthogonalen Stellung abzuwinkeln. Die Ringstäbe können über die Länge der Schenkel gleichmäßig oder ungleichmäßig verteilt sein. Es können 2 bis 20, insbesondere 2 bis 10, Ringstäbe für ein Paar U-förmig gebogene Bewehrungsstäbe vorgesehen sein.

Ein Bewehrungselement wird aus dem länglichen Bewehrungskorb und einer an einer Stirnseite des Bewehrungskorbes angebrachten Platte gebildet. Die Platte ist dabei fest bzw. kraftübertragend mit dem Bewehrungskorb verbunden, stoffschlüssig (beispielsweise Verschweißen oder Verkleben) oder mittels Verbindungselementen, wie Schrauben, Nieten, oder Rastelelementen. Die Platte ist vorzugsweise eben und steht orthogonal zur Längserstreckung des Bewehrungskorbes. Es ist aber auch möglich, dass die ebene Platte gegenüber einer Längsachse des Bewehrungskorbes mit einem Winkel kleiner 90° und größer 45°, insbesondere größer 60°, 70°, oder 80°, abgewinkelt ist. Die Platte kann aber auch beispielsweise in Form eines Segmentes einer Zylindermantelfläche (Bogenform) gebogen sein, eine Abkantung aufweisen (Spitzdachform), oder eine Mehrzahl zueinander parallele Abkantungen aufweisen. Dies kann sich beispielsweise bei einem Bewehrungskorb mit U-förmig gebogenen Bewehrungsstäbe empfehlen, wobei dann eine Anpassung an die Form des "U" möglich ist.

Bevorzugt ist es, wenn die Ausnehmung der Platte eine Querschnittsfläche aufweist, welche um so viel größer als die äußere Querschnittsfläche der Hülse ist, dass die Hülse gegenüber der Platte um zumindest 2°, 3°, oder 4°, vorzugsweise zumindest 5°, 6°, 7°, 8°, 9° oder 10°, insbesondere von 1°, 2°, 3°, 4°, 5°, 6°, 7°, 8°, oder 9° bis zu 10°, 15°, oder 30°, gemessen zwischen einer Längsachse des Bewehrungskorbes und einer Mittenachse der Hülse, verschwenkbar ist. Grundsätzlich ist auch möglich, dass die Ausnehmung der Platte in Kraftrichtung (beispielsweise nach unten) offen ist (bezogen auf die Lage der Platte im Bauwerk).

Die Querschnittsfläche der Ausnehmung der Platte und/oder die äußere Querschnittsfläche der Hülse können die Form eines Kreises, einer Ellipse, eines Quadrats oder eines Rechtecks aufweisen. Andere Formen sind selbstverständlich auch möglich. Hierbei ist es auch möglich, verschiedene Querschnittformen zu kombinieren und dabei vorzugsweise einen Punktkontakt zwischen Hülse und Platte zu vermeiden. Beispielsweise kann bei kreisförmiger äußerer Querschnittsfläche der Hülse die Querschnittfläche der Platte eine Ellipsenform aufweisen.

Die Definition, wonach die Querschnittsfläche der Ausnehmung größer als die äußere Querschnittsfläche der Hülse ist, bezieht sich auf eine Projektion der Ausnehmung in Richtung der Längsachse des Bewehrungskorbes und impliziert, dass die Hülse durch die Platte schiebbar ist, ungeachtet der Form der Platte.

Die Hülse kann aus einem druckfesten Material, insbesondere einem Kunststoffmaterial oder einem metallischen Werkstoff, beispielsweise einem Eisen- oder Stahlwerkstoff, gebildet sein. Der Querkraftdorn kann aus einem scherfesten Material, insbesondere einem faserverstärkten Kunststoffmaterial oder einem metallischen Werkstoff, beispielsweise einem Stahlwerkstoff, gebildet sein.

Der Querkraftdorn kann im Wesentlichen spielfrei, insbesondere im Wesentlichen spielfrei in zumindest einer Richtung, aber auch in beiden Richtungen, orthogonal zur Längserstreckung von Hülse und Querkraftdorn, in die Hülse einschiebbar sein. Der Begriff "spielfrei" bedeutet dabei, dass sich der Querkraftdorn zwar ohne Klemmung in die Hülse einschieben lässt, jedoch eine Verkippung (vertikal und/oder horizontal) der Längsachsen von Querkraftdorn und Hülse gegeneinander bei in die Hülse eingeschobenem Querkraftdorn unter 5°, insbesondere unter 1°, liegt.

Die Hülse kann an einem Ende einen Abstandhalter, einen Kragen, oder einen Teilbereich aufweisen, deren äußere Querschnittfläche größer als die Querschnittsfläche der Ausnehmung der Platte ist. Ein solcher Abstandhalter ist beispielsweise dazu geeignet, ein Einhalten der Betondeckung zu gewährleisten. Dann lässt sich die Hülse nur so weit in das Bewehrungselement einschieben, bis der Abstandhalter, der Kragen, oder besagter Teilbereich an der Platte anschlägt. Das Ende der Hülse mit Abstandhalter, Kragen, oder besagtem Teilbereich ist zur randbündigen Einbettung in den Beton des ersten Bauteils bestimmt. Der Abstandshalter kann aber auch an einer Nagelplatte oder der Platte angeordnet und ggf. befestigt sein.

Die Ausnehmung der Platte oder der in der Ausnehmung der Platte zur Angabe kommende Bereich der Hülse kann eine innenseitig (bzw. außenseitig) zumindest teilweise umlaufende Polsterung aus einem, vorzugsweise druckelastischen, Werkstoff, insbesondere einem gummielastischen Werkstoff, aufweisen. Dadurch, dass die Ausnehmung in der Platte größer ist als der Außenquerschnitt der Hülse (Neigbarkeit), ist es vorteilhaft, wenn die Hülse zur Lasteinleitung an der Platte anliegt. Diese Lagesicherung muss nicht zwingend mit einem druckelastischen Werkstoff ausgeführt werden. Möglich wäre beispielsweise auch ein Federstahlelement, ein entsprechendes Teil aus hartem Kunststoff oder ein Gummiband, das über die Platte geführt wird und beidseitig die Hülse umschließt.

Die Erfindung betrifft des Weiteren ein Bauwerk nach Anspruch 8. Dabei werden der Querkraftdorn und der Bewehrungskorb typischerweise, aber nicht zwingend, mit ihren Längsachsen horizontal orientiert sein. Generell ist es möglich, dass sowohl das erste als auch das zweite Bauteil jeweils ein Bewehrungselement mit eingeschobener Hülse aufweisen, wobei dann der Querkraftdorn mit seinen entgegengesetzten Enden in jeweils eine Hülse eingeschoben ist. Beispielsweise kann sich das bei zwei verbundenen plattenförmigen Bauteilen empfehlen.

Weiterhin betrifft die Erfindung eine Verwendung nach Anspruch 9. Im Rahmen der Verwendung wird typischerweise das Bewehrungselement im Rahmen einer Gesamtbewehrung eines ersten Bauteils in dieser fixiert, wird dann die Hülse in das Bewehrungselement eingeführt, ausgerichtet und ebenfalls fixiert, und wird schließlich die Gesamtbewehrung, einschließlich Bewehrungskorb und Hülse, einbetoniert, wodurch eine Verkippung zwischen Bewehrungskorb und Hülse im Rahmen der Ausrichtung letztendlich starr durch die Hülse umschließenden und ausgehärteten Beton fixiert ist.

Alle für die Gegenstände der Ansprüche 1 bis 7 angebrachten Erläuterungen und beschriebenen Ausführungsformen gelten analog für die Gegenstände der Ansprüche 8 und 9.

Im Folgenden wird die Erfindung anhand von lediglich ein Ausführungsbeispiel darstellenden Figuren näher erläutert. Es zeigen:
- Fig. 1: Eine schematische Ansicht eines Bauwerks in einem vertikalen Querschnitt (Vergleichsbeispiel),
- Fig. 2:: Eine Ausführungsform einer erfindungsgemäßen Vorrichtung,

In der Figur 1 erkennt man ein erstes Bauteil 1 aus bewehrtem Beton und ein zweites Bauteil 2, welche miteinander verbunden sind. Zum Zwecke der Verbindung sind eine länglich ausgebildeten Hülse 3 und ein Querkraftdorn 4 eingerichtet. Die Hülse 3 ist randbündig in den Beton des ersten Bauteils 1 eingebettet. Der Querkraftdorn 4 ist von außen in die Hülse 3 eingeschoben,
Einer vergleichenden Betrachtung der Figuren 1 und 2 entnimmt man, die Hülse 3 in ein Bewehrungselement 5 eingesetzt bzw. einsetzbar ist. Das Bewehrungselement 5 ist mit einem länglichen Bewehrungskorb 6 und einer an einer Stirnseite 7 des Bewehrungskorbes 6 angeordneten Platte 9 ausgebildet. Die Platte 9 ist mit dem Bewehrungskorb 6 fest verbundenen. Die Platte 9 ist eben und steht im Wesentlichen orthogonal zur Längserstreckung der Hülse 3.

Die Platte 9 weist eine Ausnehmung 10 auf, durch welche die Hülse 3 hindurchsteckbar ist mit der Maßgabe, dass der hindurchgesteckte Teil der Hülse 3 im Inneren des Bewehrungskorbes 6 platziert ist.

Insbesondere der Figur 2 ist entnehmbar, dass Ausnehmung 10 der Platte 9 eine Querschnittsfläche aufweist, welche um so viel größer als die äußere Querschnittsfläche der Hülse 3 ist, dass die Hülse 3 gegenüber dem Bewehrungskorb 6 um zumindest 1°, gemessen zwischen zumindest einer Längsachse 11 des Bewehrungskorbes 6 und einer Mittenachse 12 der Hülse 3, verschwenkbar ist. In der Figur 1 sind demgegenüber (mit derselben Ausnehmung 11) besagte Achsen koaxial zueinander.

Im konkret gezeichneten Ausführungsbeispiel haben die Querschnittsfläche der Ausnehmung 10 der Platte 9 und die äußere Querschnittsfläche der Hülse 3 die Form eines Kreises.

Im Ausführungsbeispiel bestehen die Hülse 3 und der Querkraftdorn 4 aus Edelstahl.

In der Figur 1 sind Querkraftdorn 4 und Hülse 3 mit deutlich unterschiedlichem außen- bzw. Innendurchmesser gezeichnet, was der Übersichtlichkeit der Zeichnung geschuldet ist. In der Praxis ist der Querkraftdorn 4 im Wesentlichen spielfrei, insbesondere im Wesentlichen spielfrei in zumindest einer Richtung orthogonal zur Längserstreckung von Hülse 3 und Querkraftdorn 4, beispielsweise vertikal, in die Hülse einschiebbar.

Die Hülse 3 weist in diesem Ausführungsbeispiel, aber nicht zwingend, an einem Ende einen Teilbereich 13 auf, dessen äußere Querschnittfläche größer als die Querschnittsfläche der Ausnehmung 10 der Platte 9 ist.

Der Figur 2 ist entnehmbar, dass die Ausnehmung 10 der Platte 9 in diesem Ausführungsbeispiel eine innenseitig zumindest teilweise umlaufende Polsterung 14 aus einem elastischen Werkstoff, insbesondere einem gummielastischen Werkstoff, aufweist.

Wiederum in der Figur 1 erkennt man, dass der Querkraftdorn 4 in einer Trittschalldämmbox 15 gelagert ist, welche wiederum im zweiten Bauteil 2 eingebaut bzw. einbetoniert ist.

## Patentansprüche

1. Vorrichtung zur Querkraftverbindung eines ersten, insbesondere plattenförmigen, Bauteils (1) aus vorzugsweise bewehrtem Beton mit einem zweiten Bauteil (2),
mit einer länglich ausgebildeten Hülse (3) und mit einem Querkraftdorn (4),
wobei die Hülse (3) zur randbündigen Einbettung in den Beton des ersten Bauteils (1) ausgebildet ist,
wobei der Querkraftdorn (4) von außen in die Hülse (3) einschiebbar ist,
wobei die Hülse (3) in ein Bewehrungselement (5) einsetzbar ist,
wobei das Bewehrungselement (5) mit einem länglichen Bewehrungskorb (6) und einer an einer Stirnseite (7) des Bewehrungskorbes (6) angeordneten Platte (9) ausgebildet ist,
wobei die Platte (9) mit dem Bewehrungskorb (6) fest verbundenen ist, und
wobei die Platte (9) eine Ausnehmung (10) aufweist, durch welche die Hülse (3) hindurchsteckbar ist mit der Maßgabe, dass der hindurch gesteckte Teil der Hülse (3) im Inneren des Bewehrungskorbes (6) platziert ist,
**dadurch gekennzeichnet,**
**dass** die Ausnehmung (10) der Platte (9) eine Querschnittsfläche aufweist, welche um so viel größer als die äußere Querschnittsfläche der Hülse (3) ist, dass die Hülse (3) gegenüber dem Bewehrungskorb (6) um zumindest 1°, gemessen zwischen zumindest einer Längsachse (11) des Bewehrungskorbes (6) und einer Mittenachse (12) der Hülse (3), verschwenkbar ist.

2. Vorrichtung nach Anspruch 1, wobei die Ausnehmung (10) der Platte (9) eine Querschnittsfläche aufweist, welche um so viel größer als die äußere Querschnittsfläche der Hülse (3) ist, dass die Hülse (3) gegenüber der Platte (9) um zumindest 2°, vorzugsweise zumindest 5°, insbesondere 2° bis 30°, höchstvorzugsweise 2° bis 15°, beispielsweise 2° bis 8° oder 10°, gemessen zwischen zumindest einer Längsachse (11) des Bewehrungskorbes (6) und einer Mittenachse (12) der Hülse (3) verschwenkbar ist.

3. Vorrichtung nach einem der Ansprüche 1 bis 2, wobei die Ausnehmung (10) der Platte (9) eine innenseitig zumindest teilweise umlaufende druckelastische Lagesicherung (14) beispielsweise aus einem elastischen Werkstoff, insbesondere einem gummielastischen Werkstoff, zur vorzugsweise kraftschlüssigen Verbindung von Hülse und Platte aufweist.

4. Vorrichtung nach einem der Ansprüche 1 bis 3, wobei die Querschnittsfläche der Ausnehmung (10) der Platte (9) und die äußere Querschnittsfläche der Hülse (3) in Projektion in Richtung der Längsachse (11) des Bewehrungskorbes (6) die Form eines Kreises, einer Ellipse, eines Quadrats oder eines Rechtecks , oder eine Kombination verschiedener solcher Formen aufweisen.

5. Vorrichtung nach einem der Ansprüche 1 bis 4, wobei die Hülse (3) aus einem druckfesten Material, insbesondere einem Kunststoffmaterial oder einem metallischen Werkstoff, beispielsweise einem Stahlwerkstoff, gebildet ist, und/oder wobei der Querkraftdorn (4) aus einem scherfesten Material, insbesondere einem faserverstärktem Kunststoffmaterial oder einem metallischen Werkstoff, beispielsweise einem Stahlwerkstoff, gebildet ist.

6. Vorrichtung nach einem der Ansprüche 1 bis 5, wobei der Querkraftdorn (4) im Wesentlichen spielfrei, insbesondere im Wesentlichen spielfrei in zumindest einer Richtung orthogonal zur Längserstreckung von Hülse (3) und Querkraftdorn (4), bzw. spielfrei in zumindest einer Kraftrichtung, in die Hülse einschiebbar ist.

7. Vorrichtung nach einem der Ansprüche 1 bis 6, wobei die Hülse (3) an einem Ende einen Abstandhalter (13), einen Kragen (13), oder einen Teilbereich (13) aufweist, deren äußere Querschnittfläche größer als die Querschnittsfläche der Ausnehmung (10) der Platte (9) ist, oder wobei ein Abstandhalter auch an einer Nagelplatte oder der Platte (9) angebracht sein kann.

8. Bauwerk mit einem ersten Bauteil (1) und mit einem zweiten Bauteil (2), wobei das erste Bauteil (1) und das zweite Bauteil (2) mit einer Vorrichtung nach einem der Ansprüche 1 bis 7 miteinander verbunden sind, wobei ein erstes Bewehrungselement (5) mit eingeschobener erster Hülse (3) in dem ersten Bauteil (1) einbetoniert sind, wobei der Querkraftdorn (4) in die Hülse (3) eingeschoben ist, wobei der Querkraftdorn (4) in dem zweiten Bauteil (2) einbetoniert oder in ein zweites Bewehrungselement mit eingeschobener zweiter Hülse eingeschoben ist, und wobei die Hülse (3) gegenüber dem Bewehrungselement (5) um zumindest 1°, gemessen zwischen einer Längsachse (11) des Bewehrungskorbes (6) und einer Mittenachse (12) der Hülse (3), abgewinkelt ist.

9. Verwendung einer Vorrichtung nach einem der Ansprüche 1 bis 7 zur Herstellung eines Bauwerkes nach Anspruch 8.

## Claims

1. Device for the shear force connection of a first, in particular plate-shaped, component (1) made of preferably reinforced concrete to a second component (2),
with an elongated sleeve (3) and with a shear force mandrel (4),
wherein the sleeve (3) is designed for flush embedding in the concrete of the first component (1),
wherein the shear force mandrel (4) can be pushed into the sleeve (3) from the outside,
wherein the sleeve (3) can be inserted into a reinforcement element (5),
wherein the reinforcement element (5) is formed with an elongated reinforcement cage (6) and a plate (9) arranged on an end face (7) of the reinforcement cage (6),
wherein the plate (9) is firmly connected to the reinforcement cage (6), and
the plate (9) having a recess (10) through which the sleeve (3) can be inserted, with the proviso that the part of the sleeve (3) which is inserted through is placed in the interior of the reinforcement cage (6),
**characterized in that**
**in that** the recess (10) of the plate (9) has a cross-sectional area which is so much larger than the outer cross-sectional area of the sleeve (3) that the sleeve (3) can be pivoted relative to the reinforcement cage (6) by at least 1°, measured between at least one longitudinal axis (11) of the reinforcement cage (6) and a central axis (12) of the sleeve (3).

2. Device according to claim 1, wherein the recess (10) of the plate (9) has a cross-sectional area which is so much larger than the outer cross-sectional area of the sleeve (3) that the sleeve (3) can be tilted by at least 2° relative to the plate (9), preferably at least 5°, in particular 2° to 30°, most preferably 2° to 15°, for example 2° to 8° or 10°, measured between at least one longitudinal axis (11) of the reinforcement cage (6) and a central axis (12) of the sleeve (3) .

3. Device according to one of claims 1 to 2, wherein the recess (10) of the plate (9) has a pressure-elastic position securing means (14) at least partially surrounding it on the inside, for example made of an elastic material, in particular a rubber-elastic material, for preferably force-locking connection of sleeve and plate.

4. Device according to one of claims 1 to 3, wherein the cross-sectional area of the recess (10) of the plate (9) and the outer cross-sectional area of the sleeve (3) in projection in the direction of the longitudinal axis (11) of the reinforcing cage (6) have the shape of a circle, an ellipse, a square or a rectangle, or a combination of different such shapes.

5. Device according to one of claims 1 to 4, wherein the sleeve (3) is formed from a compression-resistant material, in particular a plastic material or a metallic material, for example a steel material, and/or wherein the shear force mandrel (4) is formed from a shear-resistant material, in particular a fiber-reinforced plastic material or a metallic material, for example a steel material.

6. Device according to one of claims 1 to 5, wherein the shear force mandrel (4) can be inserted into the sleeve essentially free of play, in particular essentially free of play in at least one direction orthogonal to the longitudinal extension of the sleeve (3) and shear force mandrel (4), or free of play in at least one direction of force.

7. Device according to one of claims 1 to 6, wherein the sleeve (3) has a spacer (13), a collar (13) or a partial area (13) at one end, the outer cross-sectional area of which is larger than the cross-sectional area of the recess (10) of the plate (9), or wherein a spacer can also be attached to a nail plate or the plate (9).

8. Building structure with a first component (1) and with a second component (2), wherein the first component (1) and the second component (2) are connected to one another with a device according to one of claims 1 to 7, wherein a first reinforcing element (5) with an inserted first sleeve (3) is set in concrete in the first component (1), wherein the shear force mandrel (4) is inserted into the sleeve (3), wherein the shear force mandrel (4) is set in concrete in the second component (2) or is inserted into a second reinforcing element with an inserted second sleeve, and wherein the sleeve (3) is angled relative to the reinforcing element (5) by at least 1°, measured between a longitudinal axis (11) of the reinforcing cage (6) and a central axis (12) of the sleeve (3).

9. Use of a device according to any one of claims 1 to 7 for producing a structure according to claim 8.

## Revendications

1. Dispositif pour la liaison par la force transversale d'un premier élément de construction (1), en particulier en forme de plaque, de préférence en béton armé, avec un deuxième élément de construction (2),
avec une douille (3) de forme allongée et avec un mandrin de force transversale (4),
la douille (3) étant conçue pour être encastrée à fleur de bord dans le béton du premier élément de construction (1),
le mandrin de force transversale (4) pouvant être inséré de l'extérieur dans le manchon (3),
la douille (3) pouvant être insérée dans un élément d'armature (5),
l'élément d'armature (5) étant réalisé avec une cage d'armature allongée (6) et une plaque (9) disposée sur une face frontale (7) de la cage d'armature (6),
la plaque (9) étant solidaire de la cage d'armature (6), et
la plaque (9) présentant un évidement (10) à travers lequel la douille (3) peut être insérée, étant entendu que la partie de la douille (3) insérée à travers celle-ci est placée à l'intérieur de la cage d'armature (6),
**caractérisé en ce que**
**en ce que** l'évidement (10) de la plaque (9) présente une surface de section transversale qui est suffisamment supérieure à la surface de section transversale extérieure du manchon (3) pour que le manchon (3) puisse pivoter par rapport à la cage d'armature (6) d'au moins 1°, mesuré entre au moins un axe longitudinal (11) de la cage d'armature (6) et un axe médian (12) du manchon (3).

2. Dispositif selon la revendication 1, dans lequel l'évidement (10) de la plaque (9) présente une surface de section transversale qui est suffisamment plus grande que la surface de section transversale extérieure du manchon (3) pour que le manchon (3) soit incliné d'au moins 2° par rapport à la plaque (9), de préférence d'au moins 5°, notamment de 2° à 30°, de préférence encore de 2° à 15°, par exemple de 2° à 8° ou 10°, mesuré entre au moins un axe longitudinal (11) de la cage d'armature (6) et un axe médian (12) du manchon (3).

3. Dispositif selon l'une des revendications 1 à 2, dans lequel l'évidement (10) de la plaque (9) présente une sécurité de position (14) élastique en compression, par exemple en un matériau élastique, en particulier un matériau élastique en caoutchouc, faisant au moins partiellement le tour du côté intérieur, pour la liaison de préférence par adhérence de la douille et de la plaque.

4. Dispositif selon l'une des revendications 1 à 3, dans lequel la surface de la section transversale de l'évidement (10) de la plaque (9) et la surface de la section transversale extérieure du manchon (3) présentent, en projection dans la direction de l'axe longitudinal (11) de la cage d'armature (6), la forme d'un cercle, d'une ellipse, d'un carré ou d'un rectangle, ou une combinaison de différentes formes de ce type.

5. Dispositif selon l'une quelconque des revendications 1 à 4, dans lequel le manchon (3) est formé d'un matériau résistant à la compression, notamment d'un matériau plastique ou d'un matériau métallique, par exemple un matériau en acier, et/ou dans lequel le mandrin (4) d'effort tranchant est formé d'un matériau résistant au cisaillement, notamment d'un matériau plastique renforcé par des fibres ou d'un matériau métallique, par exemple un matériau en acier.

6. Dispositif selon l'une des revendications 1 à 5, dans lequel le mandrin de force transversale (4) peut être inséré dans la douille sensiblement sans jeu, notamment sensiblement sans jeu dans au moins une direction orthogonale à l'extension longitudinale de la douille (3) et du mandrin de force transversale (4), ou sans jeu dans au moins une direction de force.

7. Dispositif selon l'une des revendications 1 à 6, dans lequel le manchon (3) présente à une extrémité une entretoise (13), une collerette (13), ou une zone partielle (13), dont la surface de section transversale extérieure est supérieure à la surface de section transversale de l'évidement (10) de la plaque (9), ou dans lequel une entretoise peut également être montée sur une plaque de clouage ou sur la plaque (9).

8. Structure comprenant un premier élément de construction (1) et un deuxième élément de construction (2), le premier élément de construction (1) et le deuxième élément de construction (2) étant reliés entre eux par un dispositif selon l'une des revendications 1 à 7, dans laquelle un premier élément d'armature (5) avec un premier manchon (3) inséré sont bétonnés dans le premier élément de construction (1), le goujon de force transversale (4) étant inséré dans le manchon (3), le goujon de force transversale (4) étant bétonné dans le deuxième élément de construction (2) ou étant inséré dans un deuxième élément d'armature avec un deuxième manchon inséré, et le manchon (3) étant coudé par rapport à l'élément d'armature (5) d'au moins 1°, mesuré entre un axe longitudinal (11) de la cage d'armature (6) et un axe médian (12) du manchon (3).

9. Utilisation d'un dispositif selon l'une des revendications 1 à 7 pour la réalisation d'un ouvrage selon la revendication 8.
